# EUROPÄISCHE PATENTANMELDUNG

(11) **EP 0 758 706 A1**
(43) Veröffentlichungstag der Anmeldung: **19.02.1997**
(21) Anmeldenummer: 96112660.4
(22) Anmeldetag: 06.08.1996
(51) Int. Cl.: E04H 6/06

(54) **Parkvorrichtung**

(30) Priorität: 16.08.1995 DE 19530035
(71) Anmelder: VIESSMANN GmbH & Co, 95030 Hof (DE)
(72) Erfinder: Schneidel, Ulrich Dipl.Ing., 95237 Weissdorf (DE); Mollner, Michael, 83371 Stein an der Traun (DE)
(74) Vertreter: Wolf, Günter, Dipl.-Ing.

(57) **Zusammenfassung**

Die Erfindung betrifft eine Parkvorrichtung mit mindestens zwei voneinander unabhängig nutzbaren Parkplattformen (1, 2), die, von Stützen (3) zueinander auf Distanz (D) gehalten, mittels einer aus vier vertikal orientierten Teleskopsäulen gebildeten Hubeinrichtung gemeinsam als Doppelplattform (DP) vertikal auf und ab in Höchst- und Tiefststellung (HS, TS) bewegbar sind. Erfindungsgemäß sind die mit einer hydraulischen Synchronbeaufschlagungseinrichtung (5) verbundenen Hydraulikzylinder (4) bildenden Teleskopsäulen Teile der auf und ab bewegbaren Doppelplattform (DP), und die nach unten gerichteten Kolbenstangen (6) der Hydraulikzylinder (4) sind mit ihren Enden (6') mit horizontal orientierten Auflageplatten (7) verbunden. An den Seitenrändern (8) der unteren Plattform (1) sind im wesentlichen unelastische Spannelemente (9) befestigt, die mit ihren anderen Enden (9') an den jeweils räumlich diagonal auf der anderen Seite angeordneten Auflageplatte (7) der in ihrer Ausfahrlänge (L) im wesentlichen der Hubhöhe (H) entsprechenden Kolbenstange (6) befestigt sind. Außerdem sind die Spannelemente (9) mit einer Länge (L') bemessen, die der jeweiligen Hypothenuse (H') von Dreiecken entspricht, deren eine Kathede (K) der Hubhöhe (H) und deren andere Kathede (K'), in Senkrechtprojektion gesehen, der Distanz (D') der Befestigungspunkte der Spannelemente (9) einerseits an der unteren Plattform (1) und andererseits an den Auflageplatten (7) entspricht.

## Beschreibung

Die Erfindung betrifft eine Parkvorrichtung mit mindestens zwei voneinander unabhängig nutzbaren Parkplattformen, die, von Stützen zueinander auf Distanz gehalten, mittels einer aus vier vertikal orientierten Hydraulikzylindern gebildeten Hubeinrichtung gemeinsam als Doppelplattform vertikal auf und ab in Höchst- und Tiefststellung bewegbar sind.

Derartige Parkvorrichtungen sind bspw. nach der DE-A-3 733 145 bekannt. Hierbei geht es im wesentlichen darum, die Grube, in der dieser sogenannte Doppelstockparkplatz angeordnet ist, so wenig tief wie möglich anlegen zu müssen. Dafür besteht die Hubeinrichtung aus vier zweifach teleskopartig ausfahrbaren Säulen, für die offengelassen ist, wie diese betätigt werden, d.h., es ist anzunehmen, daß es sich dabei um Hydraulikzylinder handeln soll. Die beiden Plattformen sind dabei zueinander distanzverstellbar, um im hochgefahrenen Zustand beider Plattformen zwischen diesen eine normale Begehbarkeitsdistanz herstellen zu können. Für die Auflage der unteren Plattform müssen dabei die Säulen paarweise durch Querträger verbunden sein, oder es müssen die untere Plattform unterfassende Auflagen vorhanden sein,was wiederum verlangt, daß die fest in der Grube installierten Teile der Säulen geschlitzt sein müssen. Abgesehen von diesem Doppelstockparkplatz gibt es noch die unterschiedlichsten, rein mechanisch arbeitenden Systeme, um solche Doppelstockparkvorrichtungen heben und senken zu können, angefangen von an einem Rahmen hängend angeordneten Spindeln (DE-A-4 418 496), über in Gruben stehend angeordneten Spindeln (CH-A-399 720) bis zu an zwischen einem oberen Rahmen und einem Gruben- bzw. Gebäudeboden verspannten Kettenzügen aufgehängten Parkplattform (DE-A-3 232 899).

Da hydraulisch arbeitende Systeme relativ teure Hydraulikaggregate erfordern, kommen solche Systeme insbesondere dann in Betracht, wenn mehrere Parkvorrichtungen von einem Hydraulikaggregat aus betätigt werden können, was jedoch nicht ausschließen soll, daß auch eine einzelne Parkvorrichtung mit zwei oder vier Stellplätzen hydraulisch betrieben werden kann.

Um für das dafür notwendige hydraulische Antriebsaggregat einen Ausgleich zu schaffen, geht es entscheidend darum, die als Doppelplattform ausgebildete Parkvorrichtung nicht nur so einfach und leicht und damit so kostengünstig wie möglich auszubilden, sondern auch darum, bei einfacher Montage mit einfachsten Mitteln für eine ausreichende Stabilität im angehobenen Zustand der Doppelplattform zu sorgen, worin auch die der vorliegenden Erfindung zugrundeliegende Aufgabe besteht.

Diese Aufgabe ist mit einer Parkvorrichtung der eingangs genannten Art nach der Erfindung durch die im Kennzeichen des Anspruches 1 angeführten Merkmale gelöst. Vorteilhafte Weiterbildungen ergeben sich nach den Unteransprüchen, die in der nachfolgenden Beispielsbeschreibung noch näher erläutert werden.

Im Gegensatz zum Doppelstockparkplatz gemäß der DE-A-3 733145 bilden bei der erfindungsgemäßen Parkvorrichtung die Hydraulikzylinder integrale Bauteile der Doppelplattform selbst, die somit durch ihre Kolbenstangen gegen den Boden einer Grube abgestützt ist. Theoretisch könnten dabei die Hydraulikzylinder selbst die Distanzstütztn zwischen den beiden Plattformen bilden, was aber besondere konstruktive Gestaltungen der Zylinder verlangte, immerhin aber in Betracht gezogen werden kann. Mit der umgekehrten Anordnung der Hydraulikzylinder allein, die im übrigen vorteilhaft dafür sorgt, daß im ausgefahrenen Zustand keine Kolbenstangen im Begeh- und Befahrbarkeitsbereich in Erscheinung treten und dort ggf. beschädigt werden können, ist es jedoch nicht getan, d.h., es muß noch für eine ausreichende Stabilität im hochgefahrenen Zustand der Doppelplattform gesorgt werden. Bewältigbar wäre dies naheliegend entweder mit einer die Doppelplattform umgebenden Führungsgerüstkonstruktion oder mit entsprechend massiv dimensionierten Hydraulikzylindern mit entsprechend massiven Kolbenstangen, die zudem einer ausreichend langen Führung in den Zylindern bedürften. Demgegenüber wird an der erfindungsgemäßen Parkvorrichtung durch unter der unteren Plattform angeordneten Spannelemente in Form von bspw. Drahtseilen, Ketten o. dgl. in hochgefahrener Stellung für Stabilität gesorgt, was im einzelnen noch näher erläutert wird.

Bevorzugt wird eine Ausführungsform der Parkvorrichtung dahingehend, daß der Doppelplattform senkrecht zu den Auflageplatten und fest durch ein Zwischenglied verbunden an der Zufahrts- oder der dieser gegenüberliegenden Seite zwei Führungsschienen als Gegenspannelemente zugeordnet sind, in denen Führungsfortsätze an den betreffenden Ecken der unteren Plattform bis zu deren Höchststellung lose geführt sind, wobei, jeweils ausgehend von den den Führungsschienen benachbarten Auflageplatten je ein, sich im gespannten Zustand mit dem anderen Spannelement kreuzend, zur räumlich diagonalen Befestigungsstelle an der unteren Plattform geführt angeordnet ist.

Unter "Zwischenglied" ist dabei zu verstehen, entweder der Grubenboden mit den senkrecht dazu an der betreffenden Grubenwand angeordneten Führungsschiene oder auch zwei Stahlträger mit den jeweils an deren Enden senkrecht dazu angeordneten Führungsschienen, die insoweit ebenfalls als Spannelemente oder zum Spannsystem gehörend anzusehen sind, da bei Erreichen der Höchststellung die Doppelplattform fest gegen die Führungsschienen gespannt gehalten wird. Bevorzugt wird dabei wiederum die Ausführungsform mit den beiden Stahlträgern, auf denen die Auflageplatten der Kolbenstangen befestigt sind, da dadurch vor Ort die komplett montierte Parkvorrichtung in die vorbereitete Grube denkbar einfach mit geeigneten Hilfseinrichtungen eingesetzt werden kann. Außerdem kommt man dabei mit zwei Spannelementen in Form von Stahldrähten oder Ketten aus.

Die erfindungsgemäße Parkvorrichtung und andere Weiterbildungsformen werden nachfolgend anhand der zeichnerischen Darstellung von Ausführungsbeispielen näher erläutert.

Es zeigt
- Fig. 1: perspektivisch und schematisch das Bauprinzip der Parkvorrichtung;
- Fig. 2: ebenfalls perspektivisch und schematisch die bevorzugte Ausführungsform;
- Fig.3, 4: die Parkvorrichtung in Seitenansicht in Anordnung in einer Grube und in abgesenkter (Fig. 3) und in angehobener Stellung (Fig. 4);
- Fig. 5: die bevorzugte Ausführungsform gemäß Fig. 2 in Seitenansicht;
- Fig. 6: die Doppelplattform in Draufsicht mit insgesamt vier Stellplätzen;
- Fig. 7: im Schnitt eine bauliche Einzelheit;
- Fig. 8: vergrößert und in Seitenansicht ein Kolbenstangenende mit zugehöriger Auflageplatte und einer Sicherheitseinrichtung und
- Fig. 9: zwei Schnitte Längs Linie VIII-VIII in Fig. 7 durch die Kolbenstange mit der Sicherheitseinrichtung.

Die Parkvorrichtung besteht auch hier grundsätzlich aus mindestens zwei voneinander unabhängig nutzbaren Parkplattformen 1, 2, die, von Stützen 3 zueinander auf Distanz D gehalten, mittels einer aus vier vertikal orientierten Teleskopsäulen gebildeten Hubeinrichtung gemeinsam als Doppelplattform DP vertikal auf und ab in Höchst- und Tiefststellung HS, TS bewegbar sind.

Für eine solche Parkvorrichtung ist nun wesentlich, daß die mit einer hydraulischen Synchronbeaufschlagungseinrichtung verbundenen, Hydraulikzylinder 4 bildenden Teleskopsäulen Teile der auf und ab bewegbaren Doppelplattform DP und die nach unten gerichteten Kolbenstangen 6 der Hydraulikzylinder 4 mit ihren Enden 6' mit horizontal orientierten Auflageplatten 7 verbunden sind. An den Seitenrändern 8 der unteren Plattform 1 sind im wesentlichen unelastische Spannelemente 9 befestigt, die mit ihren anderen Enden 9' an den jeweils räumlich diagonal auf der anderen Seite angeordneten Auflageplatte 7 der in ihrer Ausfahrlänge L im wesentlichen der Hubhöhe H entsprechenden Kolbenstangen 6 befestigt sind. Ferner sind die Spannelemente 9 mit einer Länge L'bemessen (siehe Fig. 2), die der jeweiligen Hypothenuse H' von Dreiecken entspricht, deren eine Kathede K der Hubhöhe H und deren andere Kathede K', in Senkrechtprojektion gesehen, der Distanz D' der Befestigungspunkte der Spannelemente 9 einerseits an der unteren Plattform 1 und andererseits an den Auflageplatten 7 entspricht.

Zwecks Einstellbarkeit der richtigen Länge L' sind die die Spannelemente 9 bildenden Stränge, wie Stahlseile, Ketten o. dgl. mit längeneinstellbaren Spannorganen 9''' versehen. Beim Absenken der Doppelplattform DP liegen diese Spannelemente nach Erreichen der Tiefststellung (siehe Fig. 3) einfach schlaff unter der unteren Plattform 1.

Wie vorerwähnt, könnten die Hydraulikzylinder 4 bei entsprechend äußerer Ausbildung die die beiden Plattformen 1, 2 auf Distanz D haltenden Stützen 3 selbst bilden, vorteilhafter und unter Verweis auf Fig. 7 sind jedoch diese Stützen 3 in Form von U-profilen ausgebildet, in denen die Hydraulikzylinder 4 in geeigneter Weise fixiert angeordnet sind. Zusätzliche Stützen 3' (siehe Fig. 3 bis 5) können, falls erforderlich, für eine weitere Stabilität der beiden Plattformen 1, 2 untereinander sorgen.

Um auch die Anzahl der Spannelemente 9, wie noch in Fig. 1 dargestellt, auf nur zwei zu reduzieren, sind gemäß Fig. 2 der Doppelplattform DP senkrecht zu den Auflageplatten 7 und fest durch ein Zwischenglied ZG verbunden, an der Zufahrts- oder der dieser gegenüberliegenden Seite ZS, GS zwei Führungsschienen 10 als Gegenspannelemente 9'' zugeordnet, in denen Führungsfortsätze 11 an den betreffenden Ecken E der unteren Plattform 1 bis zu deren Höchststellung HS lose geführt sind, wobei, jeweils ausgehend von den den Führungsschienen 10 benachbarten Auflageplatten 7', je ein sich im gespannten Zustand mit dem anderen Spannelement 9 kreuzend, zur räumlich diagonalen Befestigungsstelle 12 an der unteren Plattform 1 geführt und angeordnet ist. Die Führungsschienen 10 ersetzen also die weggefallenen Spannelemente, wobei die beiden verbliebenen Spannelemente 9 in Spann- und Höchststellung der Doppelplattform DP die Führungsfortsätze 11 fest gegen die Führungsschienen pressen. Beim Senkrecht- bzw. Hubvorgang werden diese Fortsätze 11 nur lose in den Führungsschienen geführt.

Die Anordnung solcher Führungsschienen 10 und Führungsfortsätze 11 an der Gegenseite GS der unteren Plattform 1 hat sich dabei als nicht notwendig erwiesen. Da die Führungsschienen 10 keine formschlüssige Zwangsführung in bezug auf die Führungsfortsätze darstellen, in bezug auf diese also Spiel haben, fädeln sich beim Absenken und kurz vor Erreichen der Tiefststellung TS ggf. auch an der oberen Plattform 2 angeordnete Führungsfortsätze 11' problemlos in die Führungsschienen 10 ein. Trotz der aus Fig. 1, 2 erkennbaren "zierlichen" bzw. filigranen Bauweise ist es durchaus möglich, die Plattformen 1, 2 in ihrer Breite so zu bemessen, daß auf jeder Plattform zwei Wagen nebeneinander abgestellt werden können (siehe Fig. 6), wobei jedoch mindestens zwei Querträger QT unter den Plattformen angeordnet werden müssen, die mit den seitlichen Stützen 3 fest verbunden sind. Diese Stützen 3 sind im übrigen den Plattformen 1, 2, wie dargestellt, so zugeordnet, daß die Wagentüren problemlos geöffnet werden können.

Was die Verbindung der Enden 6' der Kolbenstangen 6 mit den Auflageplatten 7, 7' betrifft, so sind unter Verweis auf Fig. 8 die Auflageplatten 7, 7' mit Einsteckhülsen 14 für die Enden der Kolbenstangen 6 versehen, und außerdem sind die Enden 6' der Kolbenstangen 6 jeweils mit einem Sicherheitssplint 13 mit den Auflageplatten 7, 7' verbunden. Diese Sicherheitssplinte 13 dienen der Sicherheit für den Fall, daß sich ein ausreichend sperriger Gegenstand zwischen Grubenboden und unterer Plattform 1 befinden sollte. Beim Auflaufen auf einen solchen Gegenstand würde das Ende 6' der Kolbenstangen 6 unter Bruch des Sicherheitssplintes 13 herausgerissen werden, d.h., die betroffene(n) Auflageplatte(n) behält ihre genaue Position am Grubenboden bzw. am Zwischenglied ZG bei. Ein solcher Schadensfall bedarf dann allerdings eines Wartungsdienstes.

In diesem Zusammenhang gehört übrigens zur Parkvorrichtung und zu jeder Kolbenstange 6 ein an diese anleg- und fixierbares und auf die jeweiligen Auflageplatte 7, 7' abstützbares Halbschalenpaar 18, das mit einer in bezug auf die maximale Ausfahrlänge der Kolbenstangen 6 etwas geringeren Länge L'' bemessen ist. Im gemäß Fig. 8 angelegten Zustand (siehe auch rechts in Fig. 9) kann dadurch die Doppelplattform DP weder nach unten gefahren werden noch ungewollt durchsacken.

Beim vorerwähnten Zwischenglied ZG kann es sich um den Grubenboden GB und die zufahrtseitige Wand W der Grube handeln. Um an der Grube selbst eine genaue Nivellierung für die Auflageplatten 7, 7' und Ausrichtung der Wand W für die Anbringung der Führungsschienen 10 entbehrlich zu machen, wird die in Fig. 5 dargestellte Ausführungsform bevorzugt, bei der das Zwischenglied ZG aus zwei parallelen Trägern T und den darauf senkrecht angeordneten Führungsschienen 10 gebildet ist, welches derart ausgebildete Zwischenglied ZG eine komplette Vormontage der ganzen Parkvorrichtung außerhalb der Grube zuläßt.

Was die Synchronbeaufschlagungseinrichtung 5 für die Hydraulikzylinder 4 betrifft, so sind dafür im Bereich der Hydraulik entsprechende Einrichtungen in Vielzahl bekannt. Bevorzugt wird aber im vorliegenden Zusammenhang ein sogenannter Mehrfachzahnradmengenteiler, da dieser in bezug auf die gleichmäßige Beaufschlagung der bevorzugt doppelseitig beaufschlagbaren Zylinder im Vergleich zu anderen Einrichtungen dieser Art die geringsten Fehler hat, was für die vorliegende Parkvorrichtung wegen Horizontalhaltung der Doppelplattform wichtig ist. Ein solcher Mehrfachmengenteiler bedarf keiner näheren Erläuterung, da an sich bekannt. Auch dieser Mehfachmengenteiler ist integraler Bestandteil der Doppelplattform und ist zwecks problemloser Zugänglichkeit unter der oberen Plattform 2 (siehe Fig. 1, 2) angeordnet, an der auch im Bereich des Mehrfachmengenteilers 5 mindestens ein Flüssigkeits-Neigungsschalter angeordnet ist, der über eine Steuerung mit in den zu den einzelnen Hydraulikzylindern führenden Leitungen angeordneten Sperrventilen in Wirkverbindung steht. Auch dies bedarf im einzelnen keiner näheren Erläuterung, da ohne weiteres vorstellbar.

Ein etwa auftretender Nichtgleichlauf der Hydraulikzylinder 4, verbunden mit einer geringfügigen Neigung der Doppelplattform DP, vermittelt über den Neigungsschalter und die Steuerung einen Steuerimpuls an die Sperrventile, die entsprechend geöffnet oder geschlossen werden und den Gleichlauf wieder herstellen, d.h., dies erfolgt derart, daß bei sich ergebender Neigungsstellung ein Absenken der Doppelplattform DP unterbunden ist und die Horizontalstellung durch Hochfahren bis zur Höchststellung wieder hergestellt wird.

Was den verspannten Zustand der Doppelplattform DP betrifft, so ist dieser für die Höchststellung und die dabei befahrbare untere Plattform 1 wesentlich, da diese beim Be- oder Abfahren vom Fahrzeug her eine Horizontalschubbelastung erfährt, die aber durch die Verspannung vertikal umgesetzt und in die Auflager eingeleitet wird. In allen Zwischenstellungen, in denen weder die obere noch die untere Plattform befahrbar ist, treten solche Schubbelastungen nicht auf, und in Tiefststellung spielt eine solche Schubbelastung keine Rolle, da dabei die Kolbenstangen voll eingefahren sind.

## Patentansprüche

1. Parkvorrichtung mit mindestens zwei voneinander unabhängig nutzbaren Parkplattformen (1, 2), die, von Stützen (3) zueinander auf Distanz (D) gehalten, mittels einer aus vier vertikal orientierten Teleskopsäulen gebildeten Hubeinrichtungen gemeinsam als Doppelplattform (DP) vertikal auf und ab in Höchst- und Tiefststellung (HS, TS) bewegbar sind,
**dadurch gekennzeichnet,**
daß die mit einer hydraulischen Synchronbeaufschlagungseinrichtung (5) verbundenen, Hydraulikzylinder (4) bildenden Teleskopsäulen Teile der auf und ab bewegbaren Doppelplattform (DP) und die nach unten gerichteten Kolbenstangen (6) der Hydraulikzylinder (4) mit ihren Enden (6') mit horizontal orientierten Auflageplatten (7) verbunden sind, daß an den Seitenrändern (8) der unteren Plattform (1) im wesentlichen unelastischen Spannelemente (9) und diese mit ihren anderen Enden (9') an den jeweils räumlich diagonal auf der anderen Seite angeordneten Auflageplatte (7) der in ihrer Ausfahrlänge (L) im wesentlichen der Hubhöhe (H) entsprechenden Kolbenstangen (6) befestigt sind und daß die Spannelemente (9) mit einer Länge (L') bemessen sind, die der jeweiligen Hypothenuse (H') von Dreiecken entspricht, deren eine Kathede (K) der Hubhöhe (H) und deren andere Kathede (K'), in Senkrechtprojektion gesehen, der Distanz (D') der Befestigungspunkte der Spannelemente (9) einerseits an der unteren Plattform (1) und andererseits an den Auflageplatten (7) entspricht.

2. Parkvorrichtung nach Anspruch 1,
**dadurch gekennzeichnet,**
daß der Doppelplattform (DP) senkrecht zu den Auflageplatten (7) und fest durch ein Zwischenglied (ZG) verbunden, an der Zufahrts- oder der dieser gegenüberliegenden Seite (ZG od. GS) zwei Führungsschienen (10) als Gegenspannelemente (9'') zugeordnet sind, in denen Führungsfortsätze (11) an den betreffenden Ecken (E) der unteren Plattform (1) bis zu deren Höchststellung (HS) lose geführt sind, wobei, jeweils ausgehend von den den Führungsschienen (10) benachbarten Auflageplatten (7') je ein sich im gespannten Zustand mit dem anderen Spannelement (9) kreuzend, zur räumlich diagonalen Befestigungsstelle (12) an der unteren Plattform (1) geführt und angeordnet ist.

3. Parkvorrichtung nach Anspruch 1 oder 2,
**dadurch gekennzeichnet,**
daß die die beiden Plattformen (1, 2) auf Distanz (D) haltenden Stützen (3) in bezug auf die Plattformen (1, 2) offen nach außen weisende U-Profile (3'') und in diesen die Hydraulikzylinder (4) fixiert angeordnet sind.

4. Parkvorrichtung nach einem der Ansprüche 1 bis 3,
**dadurch gekennzeichnet,**
daß die die Spannelemente (9) bildenden Stränge, wie Stahlseile, Ketten o. dgl. mit längeneinstellbaren Spannorganen (9''') versehen sind.

5. Parkvorrichtung nach einem der Ansprüche 1 bis 4,
**dadurch gekennzeichnet,**
daß die Enden (6') der Kolbenstangen (6) jeweils mit einem Sicherheitsssplint (13) mit den Auflageplatten (7, 7') verbunden sind.

6. Parkvorrichtung nach Anspruch 5,
**dadurch gekennzeichnet,**
daß die Auflageplatten (7, 7') mit Einsteckhülsen (14) für die Enden (6') der Kolbenstangen (6) versehen sind.

7. Parkvorrichtung nach einem der Ansprüche 1 bis 5,
**dadurch gekennzeichnet,**
daß die an der Doppelplattform (DP) angeordnete, hydraulische Synchronbeaufschlagungseinrichtung (5) in Form eines Mehrfachzahnradmengenteilers ausgebildet ist.

8. Parkvorrichtung nach Anspruch 6,
**dadurch gekennzeichnet,**
daß an der oberen Plattform (2) mindestens ein Flüssigkeits-Neigungsschalter angeordnet ist, der über eine Steuerung (ST) mit in den zu den einzelnen Hydrualikzylindern führenden Leitungen angeordneten Sperrventilen in Wirkverbindung steht.

9. Parkvorrichtung nach einem der Ansprüche 1 bis 8,
**dadurch gekennzeichnet,**
daß zu dieser und für jede Kolbenstange (6) ein an diese anleg- und fixierbares und auf die jeweiligen Auflageplatte (7, 7') abstützbares Halbschalenpaar (18) gehört, das mit einer in bezug auf die maximale Ausfahrlänge (L ) der Kolbenstangen (6) etwas geringeren Länge (L'') bemessen ist.
